# EUROPÄISCHE PATENTSCHRIFT

(11) **EP 0 527 991 B1**
(45) Veröffentlichungstag und Bekanntmachung des Hinweises auf die Patenterteilung: **09.08.1995**
(21) Anmeldenummer: 92905555.6
(22) Anmeldetag: 29.02.1992
(51) Int. Cl.: A47B 95/00

(54) **AUFHÄNGEBESCHLAG FÜR MÖBEL**
SUSPENSION DEVICE FOR FURNITURE
DISPOSITIF DE SUSPENSION POUR MEUBLE

(30) Priorität: 07.03.1991 DE 9102703 U
(43) Veröffentlichungstag der Anmeldung: 24.02.1993
(73) Patentinhaber: PAUL HETTICH GMBH & CO., D-32269 Kirchlengern (DE)
(72) Erfinder: SCHRÖDER, Gerhard, D-4973 Bad Oeynhausen 9 (DE)
(74) Vertreter: Stracke, Alexander, Dipl.-Ing.
(86) Internationale Anmeldenummer: DE9200185
(87) Internationale Veröffentlichungsnummer: WO9215227

(56) Entgegenhaltungen:
- DE-A- 1 429 566
- FR-A- 2 195 290

## Beschreibung

Die Erfindung bezieht sich auf Aufhängevorrichtungen für Möbel, bestehend auf einem am Möbel befestigbaren Gehäuse und einem darin beweglich gelagerten, horizontal und vertikal verstellbaren Tragteil, wobei Horizontal- und Vertikalverstellung durch je eine mit dem Tragteil in Gewindeeingriff stehende Schraube erfolgt.

Derartige Aufhängevorrichtungen sind in vielfältigen Ausführungsformen (wie z.B. in der DE-A-1 429 566) bekannt. Die Horizontal- und Vertikalverstellung dient dazu, beim Aufhängen des Möbels Unebenheiten an der Gebäudewand und/oder Lageungenauigkeiten der wandseitigen Tragelemente ausgleichen zu können.

Gerade bei der Horizontalverstellung hat sich jedoch gezeigt, daß aus Unkenntnis die Horizontalverstellschraube oft zu weit herausgedreht wird, sodaß die Gewindeverbindung zwischen Tragteil und Horizontalverstellschraube außer Eingriff kommt. Damit ist die Justierbarkeit in Horizontalrichtung praktisch außer Kraft gesetzt, denn bedingt durch das Absenken des Schrankes unter seinem Gewicht und durch die fehlende Sicht in das Gehäuse der Aufhängevorrichtung hinein, läßt sich die Horizontalverstellschraube nicht oder nur unter großen Schwierigkeiten wieder in das Tragteil einschrauben.

Um diese unbeabsichtigte Trennung von Horizontalverstellschraube und Tragteil auszuschließen, wurde vorgeschlagen, am Ende der Horizontalverstellschraube eine Sicherungsscheibe anzubringen oder durch nachträgliche Verformung des Schraubenendes eine Verdickung anzubringen, die ein Herausdrehen der Schraube aus dem Innengewinde des Tragteiles verhindert. Beide Vorschläge verursachen zuzätzliche Fertigungskosten und erschweren die Montage der Einzelteile erheblich, d.h. auch die Montagekosten erhöhen sich.

Die vorliegende Neuerung hat die Aufgabe, eine kostengünstige Lösung aufzuzeigen, die mit einem Minimum an fertigungs- und montagetechnischem Aufwand zuverlässig und preiswert ein vollständiges Trennen von Tragteil und Horizontalschraube - unter Ausschaltung aller damit verbundenen Nachteile - verhindert.

Dieses Ziel wird dadurch erreicht, daß die Horizontalverstellschraube an ihrem Ende einen gewindelosen Teil kleineren Durchmessers trägt und der gewindetragende Teil mit dem Innengewinde des Tragteiles nicht mehr im Gewindeeingriff steht, wenn sich das Tragteil innerhalb des Gehäuses in einer Endstellung befindet.

In einfacher Weise wird die Endstellung des Tragteiles im Gehäuse durch am Gehäuse oder dem Tragteil angebrachte Ansätze/Anschläge oder durch die Anlage der Vertikalverstellschraube am schmalen Ende des schlüssellochförmigen Langloches bestimmt.

Zweckmäßigerweise wird der Durchmesser des gewindelosen Teiles gleich oder kleiner dem Kerndurchmesser des Gewindes genommen, wobei es vorteilhaft sein kann, das Längenverhältnis zwischen Gewindeteil und gewindelosem Teil so zu wählen, daß auf den Gewindeteil etwa 2/3 und den gewindelosen Teil 1/3 entfallen.

In den Zeichnungen ist ein bevorzugtes Ausführungsbeispiel dargestellt. Es zeigen:
- Fig. 1: ein aufgeschnittenes Gehäuse mit teilweise aufgeschnittenem Tragteil in einer Endstellung des Tragteiles,
- Fig.2: in einer Schnittdarstellung entlang der Linie II - II der Fig. 1 den Bodenbereich des Gehäuses mit dem schlüssellochförmigen Langloch.

Die Aufhängevorrichtung besteht aus dem Gehäuse 1, das in bekannter, nicht näher dargestellter Weise, mittels angeformter Dübelzapfen 2 oder durch Schrauben am Möbel befestigt werden kann.

Im Inneren des Gehäuses 1 befindet sich das beweglich gelagerte Tragteil 3, das im wesentlichen etwa U-profilförmig ausgebildet ist und an seinem aus dem Gehäuse 1 vorstehenden Ende 4 hakenförmig ausgebildet ist, zum Aufhängen auf nicht gezeigte gebäudeseitige Aufhängeelemente.

An seinem dem Haken 4 gegenüberliegenden anderen Ende 5 ist das Tragteil 3 mit einem Innengewinde 6 versehen, in welches das Gewinde 13 der Horizontalverstellschraube 12 eingreift.

Im mittleren Bereich, im Joch 7 des U-profilförmigen Tragteiles 3 ist ein weiteres Innengewinde 8 vorgesehen, in das die Vertikalverstellschraube 16 eingreift.

In den Seitenschenkeln 9 des Tragteiles 3 sind dann noch Sicken 10,11 angebracht, welche Horizontal- und Vertikalverstellschraube führen und evtl. auftretende Quer- bzw. Seitenkräfte auffangen.

Die Horizontalverstellschraube 12 trägt zusätzlich zu ihrem Gewindeteil 13 einen gewindelosen Teil 14. Der Kopf 15 der Horizontalverstellschraube 12 wird in einer Tasche 20 des Gehäuses 1 verdrehbar und in Längsrichtung unverschiebbar geführt.
Auch die Vertikalverstellschraube 16 ist im Gehäuse 1 verdrehbar und in Längsrichtung unverschiebbar geführt; zusätzlich ist die Vertikalverstellschraube 16 jedoch noch innerhalb des schlüssellochförmigen Langloches 22 quer zu ihrer Längsrichtung verschiebbar. Die Unverschiebbarkeit der Vertikalverstellschraube 16 in Längsrichtung wird durch einen in der Nähe ihres Kopfes 17 angeformten Kragen 18 bewirkt. Der Kragen 18 ist so bemessen, daß er sich durch die erweiterte Öffnung 21 des schlüssellochförmigen Langloches 22 im Boden 23 des Gehäuses 1 stecken läßt.

Nach dem Einstecken der Vertikalverstellschraube 16 in die erweiterte Öffnung 21 des Langloches 22 bis zur Anlage des Kopfes 17 und nach dem seitlichen Verschieben der Vertikalverstellschraube 16 aus dem Bereich der erweiterten Öffnung 21 heraus, ist die Vertikalverstellschraube 16 durch ihren Kragen 18 gegen Herausfallen aus dem Langloch 22 gesichert.

Auf die ansich bekannten Einzelheiten der Montage der einzelnen Teile 3, 12, 16, soll hier nicht weiter eingegangen werden.

Die Köpfe 15,17 der Verstellschrauben 12,16 liegen im montierten Zustand im Bereich der Außenwände des Gehäuses 1 und sind für die Verstellwerkzeuge (Schraubendreher usw.) zugänglich.

Die Wirkungsweise der neuerungsgemäßen Sicherung gegen vollständiges Trennen von Tragteil 3 und Horizontalverstellschraube 12 stellt sich folgendermaßen dar:
Ist die Aufhängevorrichtung in das Möbel eingebaut und dreht der Monteur die Horizontalverstellschraube 12 im Zuge des endgültigen Ausrichtens des Wandmöbels so, daß sich das Tragteil 3 in Richtung des Pfeiles A aus dem Gehäuse 1 herausbewegt, verläßt irgendwann der Gewindeteil 13 das Innengewinde 6 des Tragteiles 3. Es kommt jedoch nicht zu einer vollständigen Trennung der Teile 3 und 12, weil sich an den Gewindeteil 13 ein gewindeloser Teil 14 anschließt, der in der Bohrung des Innengewindes 6 verbleibt. Hierbei kommt es auch nicht zu störenden Verformungen des Innengewindes 6, weil sich der gewindelose Teil 14 auf der Sicke 11 abstützt und die Horizontalverstellschraube 12 auch unter Last in der in Fig.1 gezeigten Position bleibt. Eine Änderung des Drehsinns der Horizontalverstellschraube 12 dazu führt, daß die Höhenverstellschraube 12 mit dem Gewindeteil 13 wieder in das Innengewinde 6 des Tragteiles 3 hineingeschraubt wird.

Der Vorgang des wieder Hineinschraubens wird auch dadurch erleichtert, daß in der Phase, wenn Innengewinde 6 und Gewindeteil 13 nicht mehr im Eingriff sind - wie in Fig. 1 gezeigt - die Vertikalverstellschraube 16 am Ende 24 des schlüssellochförmigen Langloches 22 anliegt und sich das Tragteil 3 innerhalb des Gehäuses 1 in einer fixierten Endstellung befindet, die - wie erwähnt -das wieder Eindrehen der Horizontalverstellschraube 12 in das Innengewinde 6 des Tragteiles 3 wesentlich erleichtert. Es ist also zweckmäßig, die Länge des Gewindeteiles 13 und Länge und Lage des schlüssellochförmigen Langloches 22 so aufeinander abzustimmen, daß die Vertikalverstellschraube 16 zur Anlage kommt, wenn der Gewindeteil 13 das Innengewinde 6 des Tragteiles 3 verlassen hat.

Natürlich kann die Endstellung des Tragteiles 3 im Gehäuse 1 auch durch andere Anschläge bewirkt werden, etwa durch am Gehäuse 1 oder am Tragteil 3 angeformte Nasen, Ansätze usw., die in der beschriebenen Weise eine Endstellung des Tragteiles 3 bewirken.

## Patentansprüche

1. Aufhängevorrichtung für Möbel, bestehend aus einem am Möbel befestigbaren Gehäuse und einem darin beweglich gelagerten, horizontal und vertikal verstellbaren Tragteil, wobei Horizontal- und Vertikalverstellung durch je eine mit dem Tragteil in Gewindeeingriff stehende Schraube erfolgen, **dadurch gekennzeichnet**, daß die Horizontalverstellschraube (12) an ihrem Ende einen gewindelosen Teil (14) kleineren Durchmessers trägt, und der gewindetragende Teil (13) mit dem Innengewinde (6) des Tragteiles (3) nicht mehr im Gewindeeingriff steht, wenn sich das Tragteil (3) innerhalb des Gehäuses (1) in einer Endstellung befindet.

2. Aufhängevorrichtung für Möbel, nach Anspruch 1, **dadurch gekennzeichnet**, daß die Endstellung des Tragteiles (3) durch Anschläge am Gehäuse (1) und/oder Tragteil (3) gebildet werden.

3. Aufhängevorrichtung für Möbel, nach Anspruch 1 und 2, **dadurch gekennzeichnet**, daß die Endstellung des Tragteiles (3) im Gehäuse (1) durch Anlegen der Vertikalverstellschraube (16) am schmalen Ende (24) des schlüssellochförmigen Langloches (22) bestimmt wird.

4. Aufhängevorrichtung für Möbel, nach einem oder mehreren der Ansprüche 1 bis 3, **dadurch gekennzeichnet**, daß der Durchmesser des gewindelosen Teiles (14) gleich oder kleiner dem Kerndurchmesser des Gewindes (13) ist.

5. Aufhängevorrichtung für Möbel, nach einem oder mehreren der Ansprüche 1 bis 4, **dadurch gekennzeichnet**, daß das Längenverhältnis zwischen gewindetragendem Teil (13) und gewindelosem Teil (14) etwa so gewählt wird, daß auf den gewindetragenden Teil 2/3 und den gewindelosen Teil (14) 1/3 entfallen.

## Claims

1. A suspension device for articles of furniture, comprising a housing which can be fixed to the article of furniture and a carrier portion which is mounted movably in the housing and which is horizontally and vertically adjustable, wherein horizontal and vertical adjustment are effected by a respective screw which is in screwthreaded engagement with the carrier portion, characterised in that at its end the horizontal adjusting screw (12) carries an unthreaded portion (14) of smaller diameter and the threaded portion (13) is no longer in screwthreaded engagement with the internal screwthread (6) of the carrier portion (3) when the carrier portion (3) is in its limit position within the housing (1).

2. A suspension device for articles of furniture according to claim 1 characterised in that the limit position of the carrier portion (3) is formed by stops on the housing (1) and/or the carrier portion (3).

3. A suspension device for articles of furniture according to claim 1 and claim 2 characterised in that the limit position of the carrier portion (3) in the housing (1) is determined by the vertical adjusting screw (16) bearing against the narrow end (24) of the keyhole-shaped slot (22).

4. A suspension device for articles of furniture according to one or more of claims 1 to 3 characterised in that the diameter of the unthreaded portion (14) is equal to or smaller than the core diameter of the screwthread (13).

5. A suspension device for articles of furniture according to one or more of claims 1 to 4 characterised in that the length ratio between the threaded portion (13) and the unthreaded portion (14) is approximately so selected that two-thirds is allotted to the threaded portion and one-third is allotted to the unthreaded portion (14).

## Revendications

1. Dispositif de suspension pour meuble, comprenant un boîtier susceptible d'être fixé au meuble et une pièce porteuse, montée mobile à l'intérieur de celui-ci et réglable horizontalement et verticalement, les ajustements horizontal et vertical étant réalisés chacun au moyen d'une vis dont le filetage coopère avec la pièce porteuse, caractérisé en ce que la vis d'ajustement horizontal (12) porte, à son extrémité, une partie (14) sans filetage de diamètre inférieur et la partie filetée (13) ne coopère plus avec le taraudage intérieur (6) de la pièce porteuse (3) lorsque la pièce porteuse (3) se trouve dans une position terminale à l'intérieur du boîtier (1).

2. Dispositif de suspension pour meuble selon la revendication 1, caractérisé en ce que la position terminale de la pièce porteuse (3) est déterminée par des butées prévues sur le boîtier (1) et/ou sur la pièce porteuse (3).

3. Dispositif de suspension pour meuble selon la revendication 1 et 2, caractérisé en ce que la position terminale de la pièce porteuse (3) à l'intérieur du boîtier (1) est déterminée par le positionnement de la vis d'ajustement vertical (16) à l'extrémité étroite (24) du perçage longitudinal (22) en forme de trou de serrure.

4. Dispositif de suspension pour meuble selon l'une ou plusieurs des revendications 1 à 3, caractérisé en ce que le diamètre de la partie sans filetage (14) est égal ou inférieur au diamètre de la partie centrale du filetage (13).

5. Dispositif de suspension pour meuble selon l'une ou plusieurs des revendications 1 à 4, caractérisé en ce que le rapport de longueur entre la partie filetée (13) et la partie sans filetage (14) est choisi approximativement de telle sorte que la partie filetée en représente les 2/3 et la partie sans filetage (14) en représente 1/3.
